# EUROPÄISCHE PATENTSCHRIFT

(11) **EP 2 822 702 B1**
(45) Veröffentlichungstag und Bekanntmachung des Hinweises auf die Patenterteilung: **27.04.2016**
(21) Anmeldenummer: 13706435.8
(22) Anmeldetag: 27.02.2013
(51) Int. Cl.: B43K 8/04, B43L 19/00, B43K 11/00, B43K 8/00

(54) **AUFTRAGEWERKZEUG**
APPLICATION TOOL WITH REMOVABLE VALVE CARRIER
OUTIL D'APPLICATION AVEC SUPPORT DE VALVE DÉMONTABLE

(30) Priorität: 06.03.2012 EP 12001510
(43) Veröffentlichungstag der Anmeldung: 14.01.2015
(73) Patentinhaber: Feuerstein, Jürgen, 77933 Lahr (DE)
(72) Erfinder: Feuerstein, Jürgen, 77933 Lahr (DE)
(74) Vertreter: Börjes-Pestalozza, Henrich
(86) Internationale Anmeldenummer: PCT/EP2013/000571
(87) Internationale Veröffentlichungsnummer: WO 2013/131623

(56) Entgegenhaltungen:
- GB-A- 252 428
- JP-U- 61 021 412
- US-A- 1 913 466
- US-A- 3 337 899

## Beschreibung

Die Erfindung betrifft ein Auftragewerkzeug nach Art eines Mal- oder Zeichenstiftes, zur Anbringung eines Anstrichstoffs an einer Substratoberfläche, mit einem Schaft, an welchem das Werkzeug ergreifbar ist, und mit einem in dem Schaft aufgenommenen Reservoir zur Bevorratung mit dem Anstrichstoff, wobei das Werkzeug mit einem einen Applikator aufweisenden Werkzeugkopf versehen ist, mittels dessen der Anstrichstoff auf die Substratoberfläche gelangt, und mit einem zwischen dem Reservoir und dem Werkzeugkopf angeordneten Ventil mit seinem Ventilkörper, welches bei Betätigung aus einer Geschlossen- in eine Offenstellung wechselt und in letzterer eine Menge des Anstrichstoffs zur Anbringung auf die Oberfläche aus dem Reservoir an den Applikator abgibt.

Derartige Auftragewerkzeuge sind zur Aufbringung einer Schutz-, Dekorations- oder Funktionsschicht sind durchaus bekannt und sind gerne in einer Art Stiftform ausgebildet, so dass sie besonders einfach handzuhaben sind, wobei verschieden geformte Applikatoren ganz unterschiedliche Art und Weisen des Auftrags ermöglichen. Gemeinsam kann hierbei den unterschiedlichen Auftragewerkzeugen beispielsweise sein, dass durch Ausübung eines gewissen Druckes der Bedienperson über den Schaft auf den Applikator oder ein mit diesem verbundenes Teil die Ventilbetätigung ausgelöst wird, welche die Freigabe des Anstrichstoffs aus dem Reservoir bewirkt. Derartige Auftragewerkzeuge können beispielsweise in dem wachsenden, sogenannten "Fine Art"-Bereich auf dem Sektor der Dekorationsanstriche etwa als sogenannte Pumpmarker in Stiftform ausgebildet sein. Daneben können die Auftragewerkzeuge allgemein und deren Reservoire auch mit anderen, etwa durch zu verschraubende zu oder steckende Verbindungen verschließbaren Behältnissen vorgesehen sein.

Zum Farbauftrag kennt man beispielsweise aus der GB 252 428 A ein stiftartiges Auftragewerkzeug, bei dem ein auf einer Fläche aufzutragendes Kosmetikum oder eine Farbe als Anstrichstoff ist fester Form mit der Substratoberfläche direkt zu kontaktieren ist und aus einem Reservoir mit einem Lösungsmittel versorgt wird. Außerdem ist aus der JP 61 021412 U ein stiftartiges Auftragewerkzeug bekannt, das einen Anstrichstoff abzugeben in der Lage ist. Bei diesem Auftragewerkzeug ist das Reservoir als ein von dem Schaft unabhängiges Behältnis ausgebildet, das von der dem Applikator abgewandten Seite zum Austausch zuführbar ist, wodurch ein Wiederbefüllen eine gewisse Geschicklichkeit erfordert und gerne mit ungewollter Verschmutzung einher geht.

Nach Entleerung seines Reservoirs kann das Auftragewerkzeug einer Entsorgung zugeführt werden, was bei entsprechend intensivem Einsatz oder begrenztem Reservoir relativ schnell der Fall sein kann. Um dies zu vermeiden, wurde zum einen bereits vorgeschlagen, das Reservoir des Auftragewerkzeugs über eine verschließbare Öffnung im hinteren Bereich, insbesondere an einer Bodenfläche des Auftragewerkzeugs, wieder zu befüllen. Dies ist meist umständlich und aufgrund der meist vorhandenen Instabilität des Werkzeugs im aufgestellten Zustand keine besonders befriedigende Lösung, da beim Wiederbefüllen ständig ein Umfallen des Werkzeugs mit entsprechender Verschmutzung in der Umgebung durch das Anstrichstoff befürchtet werden muss. Ebenso umständlich und wenig praktikabel, weil hierdurch die Herstellung des Auftragewerkzeugs massiv verteuert würde, erscheint der Vorschlag, das Werkzeug auf seinem dem Werkzeugkopf abgewandten Boden abzustellen und in einer Öffnung des Reservoirs gehaltene Ventil zum Wiederbefüllen zu entfernen. Um ein Mindestmaß an Stabilität für diesen Vorgang zur Verfügung zu stellen, müsste der Bodenbereich des Werkzeugs im Vergleich zu dessen sonstigen Abmessungen gegebenenfalls unverhältnismäßig erweitert werden, zum anderen gelingt eine verschmutzungsfreie Entfernung und Wiederaufbringung des Ventils nur äußerst selten.

Es besteht daher die Aufgabe, ein Auftragewerkzeug zur Verfügung zu stellen, welches zum einen den Verbrauch an Auftragewerkzeugen an sich vermindert und zum anderen deren Wiederbefüllung mit einem Anstrichstoff zuverlässig und sauber gestattet.

Diese Aufgabe wird gelöst durch ein Auftragewerkzeug der eingangs genannten Art, mit den Merkmalen des Anspruchs 1, bei welchem in Längserstreckung des Auftragewerkzeugs zwischen dem Schaft und dem Werkzeugkopf ein Trägerteil angeordnet ist, welches den Ventilkörper des Ventils mit dem überwiegenden Teil von dessen Längserstreckung in von dem Applikator abgewandter Richtung aufnimmt und festlegt und bei welchem das Trägerteil mit dem Schaft und dem Werkzeugkopf des Werkzeugs jeweils lösbar verbindbar vorgesehen ist. Das Trägerteil kann demnach das Ventil des Auftragewerkzeugs aufnehmen, wodurch dieses in einfacher Weise für eine Befüllung oder Wiederbefüllung mit jeweiligen dem Anstrichstoff vorbereitet werden kann, ohne dass die Befürchtung besteht, dass dies mit unbeabsichtigter Verschmutzung der Umgebung verbunden wäre. Gleichzeitig sind Reservoirgröße und Verbrauch der jeweilig vorgehaltenen Anstrichstoffmenge in dem Reservoir des Auftragewerkzeugs nicht länger dasjenige Kriterium, welches bei Verwendung des Werkzeugs dessen Gebrauchsende festlegt, weil sich etwa das Ventil zuvor nur mit erheblicher Schädigung etwa des Schaftes entfernen ließ, so dass jetzt ein nicht unwesentlicher Beitrag zur Entlastung des Entsorgungszweiges geleistet wird, der auch unter Umweltaspekten durchaus beachtlich erscheint. Ein durchaus beachtlicher, die Nachhaltigkeit betonender Nebeneffekt ist hierbei, dass die Füllmenge des Reservoirs durch das von dem Trägerteil bei seiner Verwendung eingefasste Volumen erweitert ist.

Eine bei dem Vorgang des Wiederbefüllens gut handhabbare Ausführungsform des Auftragewerkzeugs kann dadurch gebildet sein, dass das Trägerteil durch eine Hülse gebildet ist, welche das Ventil zumindest über einen Teil seiner Längserstreckung aufnimmt, insbesondere den überwiegenden Teil der Längserstreckung des Ventilkörpers aufnimmt. Da die betreffende Hülse das Ventil bzw. dessen Körper einfasst kann sie vorteilhafterweise ergriffen werden, ohne dass die betreffende Person hierbei bereits in Berührung mit dem Anstrichstoff käme.

Bei einer weiteren vorteilhaften Ausführung des Auftragewerkzeugs bildet der Ventilkörper einen unter beliebigen Rotationsoperationen um seine Längsachse invarianten Rotationskörper und ist mit einem Ringflansch versehen, welcher in Gebrauchsstellung des Ventilkörpers den Öffnungsrand eines Endes des Trägerteils überdeckt, so dass an dem betreffenden Ende des Trägerteils durch den Flansch und das Ventil ein stirnseitiger Abschluss des Trägerteils gebildet ist, welcher das Reservoir des Schafts verschließen kann. Bei entsprechender randseitiger Ausbildung des Flansches selbst kann dieser außerdem vorteilhaft bündig mit der Außenseite der Seitenwand des Trägerteils abschließen, wodurch dessen Kontur fortgesetzt wird.

Eine günstig herzustellende Ausführungsform des Auftragewerkzeugs kann darin bestehen, dass das Ventil durch ein Festlegemittel an dem Trägerteil gehalten ist, wobei insbesondere ein Bereich einer äußeren Seitenwand des Ventilkörpers mit einer inneren Seitenwand des Trägerteils eine Presspassung bildet.

Eine einfach handzuhabende Ausführungsform des Auftragewerkzeug kann an den dem Werkzeugkopf und dem Schaft des Auflagewerkzeugs zugewandten Enden des Trägerteils jeweils ein Verbindungsmittel vorsehen, insbesondere die beiden Verbindungsmittel gleichartig vorsehen, so dass diese Teile des Auftragewerkzeugs einfach und schnell auseinander genommen und wieder verbunden werden können.

Die Verbindung zwischen dem Schaft und dem Trägerteil sowie dem Werkzeugkopf und dem Trägerteil kann bei einer bevorzugten Ausführung des Auftragewerkzeugs in einfacher Weise mit insbesondere gleichartigen Verbindungsmitteln dadurch realisiert werden, dass das Trägerteil entlang seiner Längserstreckung einen Bereich mit einem Innengewinde und einen Bereich mit einem Außengewinde aufweist. Selbstverständlich können aber auch andere Verbindungsmittel, wie beispielsweise Schnapp- oder Rastverbindungen vorgesehen sein, die eine einfache Montage bzw. Demontage gestatten.

Zur Erhaltung einer gleichmäßigen Außenkontur des Auftragewerkzeugs kann in Fortsetzung der Kontur des Schaftes unter Übernahme von dessen Querschnitt bei einer besonders bevorzugten Ausführung des Auftragewerkzeugs das Außengewinde an einem Rücksprung der Außenwand des Trägerteils vorgesehen sein, wodurch bei Anordnung des Werkzeugkopfes an dem Trägerteil eine im Wesentlichen vor- und rücksprungfreie Kontur im Bereich des Schaftes und dessen Verlängerung in Richtung des Werkzeugkopfes des Auftragewerkzeug realisierbar ist. Der mit dem Innengewinde versehenen Bereich der Außenwand des Trägerteils kann hierbei die Außenwand des Schaftes fortsetzen und wird selbst wiederum durch die Außenwand des mit einem Innengewinde versehenen Bereichs des Werkzeugkopfes des Auftragewerkzeugs fortgesetzt, welcher in Gebrauchsstellung das Außengewinde des Trägerteils übergreift.

Eine die Herstellung des Werkzeugs auch hinsichtlich des Formenbaus begünstigende Weiterbildung des Auftragewerkzeugs kann mit einem Schaft vorgesehen sein, welcher über seine Längserstreckung einen im Wesentlichen konstanten, kreisrunden Querschnitt aufweist. Der Querschnitt des Auftragewerkzeugs selbst kann sich bei weiteren Ausführungen jedoch auch kontinuierlich oder schlagartig ändern.

Bevorzugt können bei einer weiteren Ausführung des Auftragewerkzeugs aber der Schaft, das Trägerteil sowie der diesem zugewandte Bereich des Werkzeugkopfes in Gebrauchsstellung zusammengefügt insgesamt eine im wesentlichen zylinderförmige Kontur bilden, wodurch insbesondere eine Mehrzahl von Werkzeugen besonders gut und platzsparend verstau- und transportierbar ist.

Bei einer vorteilhaften Ausführung des erfindungsgemäßen Auftragewerkzeugs kann der Schaft des Auftragewerkzeugs aus einem biegesteifen Material vorgesehen sein, so dass sich bei Ergreifen des Schafts jedenfalls eine zur Betätigung des Ventils genügend hoher Druck auf den Werkzeugkopf übertragen lässt und dessen Applikator sicher auf der anzustreichenden Oberfläche geführt werden kann. Der Schaft kann hierfür aus einem metallischen oder einem Kunststoffmaterial vorgesehen sein. Das Material des Schaftes kann überdies in einer weiteren Ausführung auch entweder durchsichtig oder jedenfalls derart opak ausgebildet sein, dass sich der Anstrichstoff von dem Schaftmaterial abhabt und eine Beobachtung des Füllstandes gestattet. Eine andere Ausführung kann hierfür ein durchsichtiges oder opakes Fenster oder dergleichen Ausnehmung an dem Schaft des Werkzeugs vorsehen.

Um eine erhöhte Menge des Anstrichstoffs beim Bestreichen der betreffenden Oberfläche abgeben zu können, kann eine zweckmäßige Weiterbildung des Auftragewerkzeug darin bestehen, dass der Schaft des Auftragewerkzeugs zumindest bereichsweise derart elastisch vorgesehen ist, dass er durch eine händisch aufgebrachte Druckkraft, die den Schaft in gewissen Grenzen quetscht, temporär verformbar ist. Eine derartige Elastizität kann beispielsweise durch ein hierfür vorgesehenes Kunststoffmaterial oder allgemeiner durch eine Materialschwächung über einen Bereich der Schaftlänge erreicht werden.

Um insbesondere im dekorativen Bereich den Anstrichstoff beispielsweise als Farbauftrag auf der betreffenden Substratoberfläche mit dem Auftragewerkzeug gut verteilen und dabei das Entstehen eines deckenden, durchgehenden, festen Films an Anstrichstoff besonders effektiv realisieren zu können, ist bei einer weiteren vorteilhaften Ausführung des erfindungsgemäßen Auftragewerkzeugs vorgesehen, den Applikator mit einer Faser- oder einer Kapillarstruktur auszubilden, die in der Lage ist, lackartige Anstrichstoffe abzugeben. Insbesondere können diese Anstrichstoffe hierbei als physikalisch trocknende Lacke und/oder lösemittelfreie Lacke auf Acrylbasis vorgesehen sein. Soweit der Anstrichstoff als ein physikalisch trocknender Lack vorgesehen ist, kann durch weitgehend rückstandsfreies Verdunsten des Lösemittels des Anstrichstoffs eine negative Beeinflussung des Bindemittels auf den applizierten Anstrichstoffs ausgeschlossen werden. Dabei handelt es sich bevorzugt um Anstrichstoffe mit Polymerdispersionen als Bindemittel, die beim Verdunsten des Lösemittels einen durchgehenden Film zu bilden in der Lage sind. Besonders bevorzugt kann der Anstrichstoff ein Lack auf Acrylbasis sein. Es sind aber auch andere, durch Trocknung einen vorzugsweise durchgehenden, deckenden Film auf der Oberfläche bildende Anstrichstoffe mit dem Auftragewerkzeug auf die betreffende Oberfläche aufbringbar.

Um den Auftrag des Anstrichstoffs insbesondere hinsichtlich Menge und Strichstärke bei Anwendung des selben Auftragewerkzeug variieren zu können, aber auch um nach Erreichen der Gebrauchsgrenze des Applikators diesen einfach gegen ein gleichartiges und gleichwertiges Ersatzstück tauschen zu können, kann bei einer zweckmäßigen Weiterbildung des Auftragewerkzeug der Applikator des Werkzeugkopfes austauschbar vorgesehen sein.

Mit einer anderen Weiterbildung, bei welcher der Applikator des Auftragewerkzeugs bei Nichtgebrauch gegen unbeabsichtigte Beschädigung oder Austrocknen geschützt ist, ist das Auftragewerkzeug im Bereich seines Werkzeugkopfes bei Nichtgebrauch mit einer Schutzkappe versehbar, die beispielsweise auf den Werkzeugkopf aufzustecken oder mit diesem zu verschrauben ist.

Die vorgenannte Aufgabe wird überdies auch gelöst durch ein Trägerteil zur Verwendung mit einem Auftragewerkzeug zur Anbringung eines Anstrichstoffs an einer Substratoberfläche, insbesondere einem vorstehend beschriebenen Auftragewerkzeug. Mit dem erwähnten Trägerteil können nämlich auch bereits verwendete Auftragewerkzeuge nachgerüstet werden, wobei hierbei das verwendete Ventil weiter verwendet oder aber durch ein Ersatzventil ausgetauscht werden kann.

Die Erfindung wird nachstehend anhand von Ausführungsbeispielen in der Zeichnung näher beschrieben. Es zeigen hierbei in teilweise schematischer Darstellung die
- Fig.1: eine ebene Seitenansicht eines ersten Ausführungsbeispiels eines Auftragewerkzeugs aus dem Stand der Technik mit an dem Schaft angeordnetem Werkzeugkopf und zugeordneter, nicht aufgesetzter Schutzkappe;
- Fig.2: eine ebene Seitenansicht des Auftragewerkzeugs aus der Fig.1 mit von dem Schaft abgenommenem Werkzeugkopf ohne Schutzkappe;
- Fig.3: eine ebene Seitenansicht eines Ausführungsbeispiels eines erfindungsgemäßen Auftragewerkzeugs mit an zwischen dem Schaft und dem Werkzeugkopf angeordnetem, das Ventil tragenden Trägerteil;
- Fig.4: eine ebene Seitenansicht des Auftragewerkzeugs aus der Fig.3 in explodierter Darstellung mit Schaft, Trägerteil, Ventil und Werkzeugkopf.

In den Fig.1 und 2 erkennt man jeweils ein im Ganzen mit 1 bezeichnetes Auftragewerkzeug aus dem Stand der Technik. Mit diesem Auftragewerkzeug 1 kann ein nicht weiter dargestellter Anstrichstoff auf einer ebenfalls nicht dargestellten Substratoberfläche angebracht werden.

Das Auftragewerkzeug 1 mit kreisrundem Querschnitt weist einen Schaft 2 auf an welchem das Werkzeug 1 ergriffen werden kann, wobei das Innere des Schaftes ein Reservoir 3 bildet, in welchem der Anstrichstoff aufgenommen ist. Zu erkennen ist an dem Auftragewerkzeug 1 weiter der in der Fig.1 in Gebrauchsstellung befindliche und in der Fig.2 abgeschraubte Werkzeugkopf 4, an dessen dem Schaft 2 abgewandten Ende sich der Applikator 5 befindet, der als abgerundete Spitze einer aus einem Fasermaterial gebildeten Mine ausgebildet ist, die mit ihrem der Spitze abgewandten Bereich in das Innere des Werkzeugkopfs 4 greift. Oberhalb des Werkzeugkopfes 4 erkennt man die dem Auftragewerkzeug 1 zugeordnete Schutzkappe 6, die mit dem Werkzeugkopf 4 bei Anordnung eine Steckverbindung eingeht und mit ihrem dem Schaft zugewandten stirnseitigen Rand an einem Absatz 7 des Werkzeugkopfs 4 in ihrer Gebrauchsstellung anstößt.

Besser in der Fig.2 zu erkennen, in welcher der Werkzeugkopf 4 von dem Schaft 2 gelöst ist, ist der Umstand, dass an dem dem Werkzeugkopf 4 zugewandten Ende des Schaftes 2 ein Ventil 8 mit Ventilkörper 11 angeordnet ist, welches das Reservoir 3 verschließt und bei Betätigung eine Menge des Anstrichstoffs freigibt. Dies geschieht, indem der dem Ventil 8 zugewandte, innerhalb des Werkzeugkopfs befindliche Abschnitt des Applikators 5 in die Öffnung 10 des Ventilköpers 11 eingreift und bei durch den Schaft auf den Applikator 5 ausgeübtem Druck das Ventil 8 betätigt. Der Ventilköper 11 weist in seinem dem Werkzeugkopf 4 zugewandten, aus dem Schaft 2 herausragenden Abschnitt einen Ringflansch 9 auf, der auf dem stirnseitigen Rand des Schaftes 2 aufliegt und diesen verschließt, wobei ein nicht sichtbarerer Abschnitt des Ventilkörpers 11 mit dem ihn einfassenden Innenrandabschnitt des Schaftes 2 eine Presspassung bildet, wodurch der Ventilkörper fest an dem Schaft 2 sitzt. Ebenfalls der Fig. 2 entnehmbar ist, dass der Schaft 2 an seinem dem Werkzeugkopf 4 zugewandten Ende mit einem Außengewinde 12 versehen ist, welches mit dem nicht sichtbaren Innengewinde des Werkzeugkopfs 4 in Gebrauchsstellung in Eingriff steht.

Dem Auftragewerkzeug der Fig. 1 und 2 ist das in den Fig. 3 und 4 gezeigte, erfindungsgemäße Auftragewerkzeug 1 zwar strukturell ähnlich, unterscheidet sich von ersterem aber deutlich dadurch, dass erkennbar zwischen dem Schaft 2 und dem Werkzeugkopf 4 des Auftragewerkzeugs 1 ein Trägerteil 13 angeordnet ist, an welchem das Ventil 8 mit seinem Ventilkörper 11 festgelegt ist und dass das Trägerteil 13 mit dem Schaft 2 und dem Werkzeugkopf 4 des Werkzeugs 1 jeweils lösbar verbindbar vorgesehen ist. Das Trägerteil 13 ist in der Fig.3 strichliniert gezeigt.

Das Trägerteil 13 nimmt, wie insbesondere in der Fig.3 zu erkennen ist, dabei den Ventilkörper 11 über den wesentlichen Teil von dessen Längserstreckung auf, nämlich über denjenigen Teil der ab dem Ringflansch 9 des Ventilkörpers 11 in Richtung des Schaftes 2 ragt. Dieser Teil des Ventilkörpers 11 ist vollständig in dem Trägerteil 13 aufgenommen, wie sich an dem von dem nach unten gewandten Rand des Trägerteils 13 noch oben beabstandeten unteren Rand des Ventilkörpers 11 in der Fig. 3 erkennen lässt. Der erwähnte Ringflansch 9 bildet in den Fig. 3 und 4 wiederum den stirnseitigen oberen Abschluss des Trägerteils 13, wodurch nun das Ventil 8 ohne weiteres durch Abschrauben des Trägerteils 13 von dem Schaft 2 lösbar ist. Dies ist auf den Umstand zurückzuführen, dass der Ventilkörper 11 jetzt anstatt an der Schaftöffnung, an der dem Werkzeugkopf 2 zugewandten Öffnung des hülsenartigen Trägerteils 13 festgelegt ist. Diese Festlegung erfolgt hierbei wiederum über eine Presspassung, die durch einen sich leicht in Richtung des Ringflansches und an diesen grenzenden Abschnitt 16 des Ventilkörpers 11 realisiert ist. Das Trägerteil 13 unterteilt sich im Wesentlichen in zwei Abschnitte 14, 15, einen dem Schaft 2 zugewandten Abschnitt 15, welcher ein Innengewinde aufweist, und einen Abschnitt 14, der an einem gegenüber dem Querschnitt des Abschnitts 15 rückspringenden Querschnitt ein Außengewinde 17 aufweist. Die Länge des Auftragewerkzeugs 1 insgesamt ist bei Anordnung des Trägerteils 13 zwischen dem Schaft 2 und dem Werkzeugkopf 4 um die Höhe des Abschnitts 15 des Trägerteils 13 vergrößert.

Anstatt des Außengewindes 12 der Fig. 1 und 2 steht in der Gebrauchsstellung des Trägerteils 13 in der Fig.3 dessen Außengewinde 17 mit dem Innengewinde des Werkzeugkopfes 2 in Eingriff, dessen Rolle wiederum übernimmt das nicht dargestellte Innengewinde des Abschnitts 15 des Trägerteils 13, welches jetzt mit dem Außengewinde 12 des Schaftes 2 in Eingriff steht. Das Trägerteil 13 kann bei einer Befüllung des Auftragewerkzeugs der Fig.3 und 4 einfach ergriffen, von dem Schaft 2 gelöst und abgelegt werden, ohne dass negative Auswirkungen wie Verschmutzungen hierdurch zu befürchten wären.

Demnach betrifft die vorstehend beschriebene Erfindung ein Auftragewerkzeug 1 nach Art eines Mal- oder Zeichenstiftes, zur Anbringung eines Anstrichstoffs an einer Substratoberfläche, mit einem Schaft 2, an welchem das Werkzeug 1 ergreifbar ist, und mit einem in dem Schaft 2 aufgenommenen Reservoir 3 zur Bevorratung mit dem Anstrichstoff, wobei das Werkzeug 1 mit einem einen Applikator 5 aufweisenden Werkzeugkopf 4 versehen ist, mittels dessen der Anstrichstoff auf die Substratoberfläche gelangt, und mit einem zwischen dem Reservoir 3 und dem Werkzeugkopf 4 angeordneten Ventil 8 mit seinem Ventilkörper 11, welches bei Betätigung aus einer Geschlossen- in eine Offenstellung wechselt und in letzterer eine Menge des Anstrichstoffs zur Anbringung auf die Oberfläche aus dem Reservoir 3 an den Applikator 5 abgibt. Um ein Auftragewerkzeug 1 zur Verfügung zu haben, welches zum einen den Verbrauch an Auftragewerkzeugen 1 an sich vermindert, und zum anderen deren eine erneute Befüllung seines Reservoirs 3 mit einem Anstrichstoff zuverlässig und sauber gestattet, ist in Längserstreckung des Auftragewerkzeugs 1 zwischen dem Schaft 2 und dem Werkzeugkopf 4 ein Trägerteil 13 angeordnet ist, welches den Ventilkörper 11 des Ventils 8 mit dem überwiegenden Teil von dessen Längserstreckung in von dem Applikator 5 abgewandter Richtung aufnimmt und festlegt und das Trägerteil 13 ist mit dem Schaft 2 und dem Werkzeugkopf 4 des Werkzeugs 1 jeweils lösbar verbindbar vorgesehen.

## Patentansprüche

1. Auftragewerkzeug (1) nach Art eines Mal- oder Zeichenstiftes, zur Anbringung eines Anstrichstoffs an einer Substratoberfläche, mit einem Schaft (2), an welchem das Werkzeug (1) ergreifbar ist und mit einem in dem Schaft (2) aufgenommenen Reservoir (3) zur Bevorratung mit dem Anstrichstoff, wobei das Werkzeug (1) mit einem einen Applikator (5) aufweisenden Werkzeugkopf (4) versehen ist, mittels dessen der Anstrichstoff auf die Substratoberfläche gelangt, und mit einem zwischen dem Reservoir (3) und dem Werkzeugkopf (4) angeordneten Ventil (8) mit seinem ventilkörper (11), welches bei Betätigung aus einer Geschlossen- in eine Offenstellung wechselt und in letzterer eine Menge des Anstrichstoffs zur Anbringung auf die Substratoberfläche aus dem Reservoir (3) an den Applikator (5) abgibt, **dadurch gekennzeichnet, dass** in Längserstreckung des Auftragewerkzeugs (1) zwischen dem Schaft (2) und dem Werkzeugkopf (4) ein Trägerteil (13) angeordnet ist, welches an seiner dem Applikator (5) zugewandten Seite den Ventilkörper (11) des Ventils (8) mit dem überwiegenden Teil von dessen Längserstreckung in von dem Applikator (5) abgewandter Richtung aufnimmt, dass das Trägerteil (13) mit dem Schaft (2) und dem Werkzeugkopf (4) des Werkzeugs (1) jeweils lösbar verbindbar vorgesehen ist und dass der Applikator (5) mit einer Faser- oder einer Kapillarstruktur ausgebildet ist, die in der Lage ist, lackartige Anstrichstoffe abzugeben.

2. Auftragewerkzeug nach Anspruch 1, **dadurch gekennzeichnet, dass** das Trägerteil (13) durch eine Hülse gebildet ist.

3. Auftragewerkzeug nach Anspruch 1 oder 2, **dadurch gekennzeichnet, dass** der Ventilkörper (11) einen Rotationskörper bildet und mit einem Ringflansch (9) versehen ist, welcher in Gebrauchsstellung des Ventilkörpers (11) den Öffnungsrand eines Endes des Trägerteils (13) überdeckt.

4. Auftragewerkzeug nach einem der Ansprüche 1 bis 3, **dadurch gekennzeichnet, dass** das Ventil (8) durch ein Festlegemittel an dem Trägerteil (13) gehalten ist, wobei insbesondere ein Bereich einer äußeren Seitenwand des Ventilkörpers (11) mit einer inneren Seitenwand des Trägerteils (13) eine Presspassung bildet.

5. Auftragewerkzeug nach einem der Ansprüche 1 bis 4, **dadurch gekennzeichnet, dass** an den dem Werkzeugkopf (4) und dem Schaft (2) des Auflagewerkzeugs (1) zugewandten Enden des Trägerteils (13) jeweils ein Verbindungsmittel vorgesehen ist, insbesondere die beiden Verbindungsmittel gleichartig vorgesehen sind.

6. Auftragewerkzeug nach einem der vorhergehenden Ansprüche, **dadurch gekennzeichnet, dass** das Trägerteil (13) entlang seiner Längserstreckung einen Bereich (15) mit einem Innengewinde und einen Bereich mit einem Außengewinde (14) aufweist.

7. Auftragewerkzeug nach Anspruch 6, **dadurch gekennzeichnet, dass** das Außengewinde an einem Rücksprung der Außenwand des Trägerteils (13) vorgesehen ist.

8. Auftragewerkzeug nach einem der vorhergehenden Ansprüche, **dadurch gekennzeichnet, dass** der Schaft (2) des Werkzeugs (1) über seine Längserstreckung einen im wesentlichen konstanten, kreisrunden Querschnitt aufweist.

9. Auftragewerkzeug nach einem der vorhergehenden Ansprüche, **dadurch gekennzeichnet, dass** Schaft (2), Trägerteil (13) und der dem Trägerteil (13) zugewandte Bereich des Werkzeugkopfes (4) in Gebrauchsstellung insgesamt eine im wesentlichen zylinderförmige Kontur bilden.

10. Auftragewerkzeug nach einem der vorhergehenden Ansprüche, **dadurch gekennzeichnet, dass** der Schaft (2) des Auftragewerkzeugs (1) aus einem biegesteifen Material vorgesehen ist.

11. Auftragewerkzeug nach einem der vorhergehenden Ansprüche, **dadurch gekennzeichnet, dass** der Schaft (2) des Auftragewerkzeugs (1) zumindest bereichsweise derart elastisch vorgesehen ist, dass er durch eine händisch aufgebrachte Druckkraft temporär verformbar ist.

12. Auftragewerkzeug nach Anspruch 11, **dadurch gekennzeichnet, dass** als Anstrichstoffe physikalisch trocknende Lacke und/oder lösemittelfreie Lacke auf Acrylbasis vorgesehen sind.

13. Auftragewerkzeug nach einem der vorhergehenden Ansprüche, **dadurch gekennzeichnet, dass** das Reservoir (3) durch Ausbildung eines Hohlraumes mit dem Schaft (2) einstückig ausgebildet ist.

14. Auftragewerkzeug nach einem der vorhergehenden Ansprüche, **dadurch gekennzeichnet, dass** das Auftragewerkzeug (1) im Bereich seines Werkzeugkopfes (4) bei Nichtgebrauch mit einer Schutzkappe (6) versehbar ist.

## Claims

1. Coating tool (1) as a type of crayon or drawing pencil to apply a coating material to a substrate surface, with a shaft (2) on which the tool (1) is mounted and with a reservoir (3) in the shaft (2) to supply the coating material, whereby the tool (1) is equipped with an applicator (5), having a tool head (4) whereby the coating material is applied to the substrate surface and a valve (8) with a valve body (11) located between the reservoir (3) and the tool head (4) which, when operated, changes from a closed to an open position and, in the latter, the quantity of coating material to be applied to the substrate surface is released from the reservoir (3) to the applicator (5), characterised such that a carrier part (13) is mounted in the longitudinal section of the coating tool between the shaft (2) and the tool head (4), which includes the valve body (11) of the valve (8) on its side facing the applicator (5) with the predominant portion of its longitudinal section in the opposite direction of the applicator (5) such that the carrier part (13) with the shaft (2) and the tool head (4) of the tool (1) may be detached, and such that the applicator (5) is formed with a fibre or capillary structure that can dispense paint-type coating materials.

2. Coating tool in accordance with claim 1, characterised such that the carrier part (13) is formed by a sleeve.

3. Coating tool in accordance with claim 1 or 2, characterised such that the valve body (11) forms a rotating body and is equipped with a ring flange (9) which, when the valve body (11) is in its operational position, overlaps the opening edge of one end of the carrier part (13).

4. Coating tool in accordance with a tool in claims 1 to 3, characterised such that the valve (8) is held by a fixing medium on the carrier part (13), whereby in particular an area of the exterior side wall of the valve body (11) forms a press fit with an interior side wall of the carrier part (13).

5. Coating tool in accordance with a tool in claims 1 to 4, characterised such that a connector is provided in each case at the facing ends of the carrier part (13) for the tool head (4) and the shaft (2) of the coating tool (1), more specifically, the two connectors are identical.

6. Coating tool in accordance with one of the above claims, characterised such that the carrier part (13) has an area (15) along its longitudinal extension with an internal thread and an area with an exterior thread (14).

7. Coating tool in accordance with claim 6, characterised such that the exterior thread is provided at a return on the exterior wall of the carrier part (13).

8. Coating tool in accordance with one of the above claims characterised such that the shaft (2) of the tool (1) has a substantially consistent, circular cross-section along its longitudinal extension.

9. Coating tool in accordance with one of the above claims, characterised such that the shaft (2), carrier part (13) and the area of the tool head (4) facing the carrier part (13) form an essentially cylindrical contour overall when in the operational position.

10. Coating tool in accordance with one of the above claims, characterised such that the shaft (2) of the coating tool (1) is made from a rigid material.

11. Coating tool in accordance with one of the above claims, characterised such that the shaft (2) of the coating tool (1) is pliable at least in certain areas such that it can be temporarily reshaped through the application of manual force.

12. Coating tool in accordance with claim 11, characterised such that the coating material is an acrylic-based physically drying paint and/or solvent-free paint.

13. Coating tool in accordance with one of the above claims, characterised such that the reservoir (3) is formed by a cavity that is incorporated into the shaft (2).

14. Coating tool in accordance with one of the above claims, characterised such that the coating tool (1) is equipped with a protective cap (6) in the area of its tool head (4) when not in use.

## Revendications

1. Outil d'application (1) du genre crayon de couleur ou crayon à dessin pour l'application d'une peinture sur une surface de substrat avec une tige (2) servant à saisir l'outil (1) et avec un réservoir (3) intégré dans la tige (2) pour l'approvisionnement en peinture, l'outil (1) étant doté d'une tête d'outil (4) présentant un applicateur (5), la peinture étant amenée sur la surface de substrat à l'aide de la tête d'outil (4), et avec une soupape (8) placée entre le réservoir (3) et la tête d'outil (4) avec son corps de soupape (11), la soupape passant d'une position fermée à une position ouverte lorsqu'elle est actionnée et transférant en position ouverte une quantité de peinture du réservoir (3) à l'applicateur (5) pour l'application sur la surface de substrat, **caractérisé en ce qu'**un élément de support (13) est placé sur la longueur de l'outil d'application (1) entre la tige (2) et la tête de l'outil (4), sur son côté opposé à l'applicateur (5), cet élément de support supportant le corps de soupape (11) de la soupape (8), la plus grande partie de sa longueur étant dans la direction opposée à l'applicateur (5), **en ce que** la partie support (13) peut être reliée de manière amovible à la tige (2) et la tête de l'outil (4) de l'outil (1) et **en ce que** l'applicateur (5) comporte une structure à fibres ou capillaire qui est en mesure d'appliquer des peintures à effet laqué.

2. Outil d'application selon la revendication 1, **caractérisé en ce que** l'élément de support (13) est constitué d'un manchon.

3. Outil d'application selon la revendication 1 ou 2, **caractérisé en ce que** le corps de soupape (11) a la forme d'un corps de rotation et est doté d'un flasque annulaire (9) qui, en position d'utilisation du corps de soupape (11), recouvre le bord d'ouverture d'une extrémité de l'élément support (13).

4. Outil d'application selon les revendications 1 à 3, **caractérisé en ce que** la soupape (8) est maintenue à l'élément support (13) par un moyen de fixation, une zone d'une paroi extérieure du corps de soupape (11) constituant un ajustement serré avec une paroi intérieure de l'élément support (13).

5. Outil d'application selon l'une des revendications 1 à 4, **caractérisé en ce qu'**un moyen de fixation aux deux extrémités de l'élément support (13) opposées à la tête de l'outil (4) et à la tige (2) de l'outil d'application (1) et **en ce que** les deux moyens de fixation sont identiques.

6. Outil d'application selon l'une des revendications précédentes, **caractérisé en ce que** l'élément support (13) présente sur sa longueur une zone (15) avec un filetage intérieur et une zone avec un filetage extérieur (14).

7. Outil d'application selon la revendication 6, **caractérisé en ce que** le filetage extérieur est prévu à un renfoncement de la paroi extérieure de l'élément support (13).

8. Outil d'application selon l'une des revendications précédentes, **caractérisé en ce que** la tige (2) de l'outil (1) présente une section transversale sensiblement circulaire.

9. Outil d'application selon l'une des revendications précédentes, **caractérisé en ce que** la tige (2), l'élément support (13) et la zone de la tête d'outil (4) opposée à l'élément support (13) forment un contour sensiblement cylindrique en position d'utilisation.

10. Outil d'application selon l'une des revendications précédentes, **caractérisé en ce que** la tige (2) de l'outil d'application (1) est en un matériau rigide en flexion.

11. Outil d'application selon l'une des revendications précédentes, **caractérisé en ce que** la tige (2) de l'outil d'application (1) est élastique, au moins par zones, de sorte qu'il puisse être déformé temporairement sous l'application d'une pression à la main.

12. Outil d'application selon la revendication 11, **caractérisé en ce que** des peintures à séchage physique et/ou des peintures sans solvants à base acrylique peuvent être utilisées.

13. Outil d'application selon l'une des revendications précédentes, **caractérisé en ce que** le réservoir (3) est formé d'une pièce par la formation d'une cavité avec la tige (2).

14. Outil d'application selon l'une des revendications précédentes, **caractérisé en ce que** l'outil d'application (1) peut être pourvu d'un capuchon de protection (6) au niveau de sa tête d'outil (4) en cas de non-utilisation.
